# EUROPÄISCHE PATENTSCHRIFT

(11) **EP 1 997 956 B1**
(45) Veröffentlichungstag und Bekanntmachung des Hinweises auf die Patenterteilung: **09.02.2011**
(21) Anmeldenummer: 08405147.3
(22) Anmeldetag: 29.05.2008
(51) Int. Cl.: E01F 13/04

(54) **Versenkbarer Pfosten**
Retractable post
Poteau descendant

(30) Priorität: 01.06.2007 CH 8752007
(43) Veröffentlichungstag der Anmeldung: 03.12.2008
(73) Patentinhaber: Rogantini, Luca, 7608 Castasegna (CH)
(72) Erfinder: Rogantini, Luca, 7608 Castasegna (CH)
(74) Vertreter: Fiammenghi-Domenighetti, Delfina

(56) Entgegenhaltungen:
- FR-A- 2 817 885
- GB-A- 2 210 091
- GB-A- 2 323 617
- US-B1- 6 345 930

## Beschreibung

Die vorliegende Erfindung gehört zum technischen Gebiet der Pfosten für Absperrungen.

Die Erfindung betrifft einen versenkbaren Pfosten gemäss dem Oberbegriff des Patentanspruches 1.

Mit Pfosten meinen wir eine längliche vertikal freistehende Anlage, die im Boden verankert ist.

Normalerweise besteht ein normaler Pfosten aus meist stabilen Materialien wie Beton, Aluminium, Stahl, Stein oder Holz; sein Querschnitt kann rund oder eckig sein, seltener auch in anderen Formen vorliegen. Diese Pfosten sind starr, einteilig und müssen, wenn nötig, komplett aus der Bodenverankerung herausgezogen werden. Versenkbare Pfosten lösen viele Absperrprobleme besser als diese herkömmlichen Pfosten. Sie sind ideal für Strassen und Plätze, die nur zeitweise für den Verkehr freigegeben sind: Fussgängerzonen, Marktplätze, Parkzonen, Garageneinfahrten, Torbögen usw.

Es ist ein versenkbarer Pfosten bekannt, bei dem sich nach Entriegelung mit einem Dreikantschlüssel der Pfosten 5 bis 8 cm aus der Bodenhülse hebt. Er wird dann von Hand angehoben, bis er automatisch verriegelt. Dieser halbautomatische Pfosten hebt sich durch eine Gasdruckfeder selbsttätig aus der Bodenhülse und kann dann nach oben gezogen und durch einen äusserst komplexen Verriegelungsmechanismus verriegelt werden, was einen Nachteil darstellt.

Zum Beispiel beschreibt das Dokument GB 2210091 A einen versenkbaren Pfosten, der im Verkehrsgebiet angewendet wird. Der Pfosten besteht aus einer Basis (4. 5), die in einem Loch im Boden gelagert ist und unterstützt einen einziehbaren und einen ausziehbaren Körper (6). Der Körper kann vollständig in den Boden zurückgezogen werden oder in einer erhöhten Position relativ zur Basis durch einen Stift (15) und mindestens eine mitwirkende Ausnehmung (17) an der Basis gehoben und festgelegt werden.

Das Ziel der vorliegenden Erfindung besteht darin, , einen versenkbaren Pfosten zu bieten, der aus möglichst wenigen Elementen zusammengesetzt ist und mit einem einfacheren Verriegelungsmechanismus vorgesehen ist. Diese Ziele werden mit dem im Patentanspruch 1 beschriebenen versenkbaren Pfosten erreicht.

Deshalb hat diese Erfindung einen versenkbaren Pfosten zum Gegenstand, wie er im Anspruch 1 definiert ist. Der erfundene Pfosten wird aus dem Boden gezogen, wobei eine Innenmechanik das vertikal verschiebbare Segment durch eine einfache rotatorische Bewegung im ausgefahrenen Zustand hält und verschliesst. Zum Einschieben wird dann der Körper des Pfostens angehoben und bezüglich seiner Achse gedreht und einfach wieder im Boden versenkt und geschraubt.

Der Pfosten, Objekt der Erfindung, dient als Begrenzungspfahl, Absperrstange oder als Pfosten zur Absperrung mit Seilen, Bändern oder dergleichen.

Nachstehend ist die Erfindung anhand einiger bevorzugter Ausführungsbeispiele unter Bezugnahme auf die Zeichnungen näher beschrieben. Es zeigen:
Fig. 1 eine Seitenansicht des Pfostens 1 -Gegenstand der Erfindung- im versenkten Zustand,
Fig. 1a eine Obenansicht des Pfostens 1 von Figur 1,
Fig. 2 eine explodierte Seitenansicht des Pfostens 1 von Fig. 1,
Fig. 3 eine Obenansicht von einer Ausführungsform vom Pfosten 1, und
Fig. 4 eine Seitenansicht des Pfostens 1 von Fig. 1 im fixierten ausgefahrenen Zustand.
Fig. 5 eine explodierte Seitenansicht eines Ausführungsformes.

Der Gegenstand der Erfindung ist ein versenkbarer Pfosten 1 für Absperrungen, umfassend ein Standrohr 2, das eine innere Mantelfläche 2i und eine äussere Mantelfläche 2a aufweist, und ein gegenüber dem Standrohr 2 verschiebbares Rohr 3. Standrohr 2 und verschiebbares Rohr 3 bestehen aus irgendwelchem Material, insbesondere Aluminium oder einer Aluminiumlegierung, und haben einen runden Querschnitt, wie in den Figuren 1-5 zu sehen ist.

Das Standrohr 2 und das ihm gegenüber verschiebbare Rohr 3 sind miteinander teleskopisch gekoppelt, wie in Figur 1 zu sehen ist.

Das verschiebbare Rohr 3 kann in seine Längsrichtung L gegenüber dem Standrohr 2 verschoben werden, und das verschiebbare Rohr 3 kann sich dank einer mechanischen Führung, die später beschrieben wird, an einer bestimmten Stelle um seine Achse drehen.

Im versenkten Zustand - Fig. 1 - befindet sich das verschiebbare Rohr 3 in seiner vollen Länge innerhalb des Standrohres 2. Man soll sich vorstellen, dass das Standrohr 2 in ein im Boden vorbereitetes Bohrloch B eingedrückt wird. Im versenkten Zustand ist der Pfosten 1 nicht mehr sichtbar.

Wie schon erwähnt, sitzt das verschiebbare Rohr 3 im Standrohr 2 und ist mittels einer mechanischen Führung gegenüber dem Standrohr 2 verschiebbar.

Die innere Mantelfläche 2i des Standrohres 2 weist mindestens eine Ausnehmung 5 auf. Diese dient als Führungsbahn für einen gleitbaren Führungsstift 7, der am verschiebbaren Rohr 3 befestigt ist.

Die äussere Form vom Führungsstift 7 passt auf das Profil der Ausnehmung 5. Der Verlauf der Ausnehmung 5 ist gabelförmig. Die vorige erwähnte mechanische Führung umfasst Ausnehmung 5 und Führungsstift 7.

Fig. 1a zeigt, wie das verschiebbare Rohr 3 im Standrohr 2 sitzt, wobei die Führungsstifte 7 zum geführten Ausfahren des verschiebbaren Rohres 3 gegenüber dem Standrohr 2 dienen. Die Führungsstifte 7 sind Teil vom verschiebbaren Rohr 3.

Wie in Fig. 2 zu sehen ist, können die Führungsstifte 7 längs der Ausnehmungen geführt gleiten, wenn das verschiebbare Rohr 3 ausgefahren wird. Um diese teleskopische Bewegung in Gang zu setzen, braucht es die Anwendung einer Kraft. Die Richtung dieser Kraft ist parallel zur Längsrichtung der beiden Rohre 2, 3. Die Kraft wird normalerweise am Griff 6 angewendet.

Es ist anzumerken, dass das veschiebbare Rohr 2 mindestens einen Führungsstift 7 aufweist. Bevorzugt ist die Ausführungsform mit zwei Führungsstiften 7, wie die Figuren 1-3 zeigen.

Die Ausnehmung 5 dient als Führungsbahn und hat einen länglichen Verlauf im Form einer Gabel G, die so gebildet ist, dass dieser Verlauf eine Abzweigung aufweist. Dieser gabelförmige Verlauf ist in Fig. 2 zu sehen.

Der gabelförmige Verlauf der Ausnehmung 5 ist von zentraler Bedeutung für die Erfindung, weil dieser Verlauf die Bewegbarkeit des verschiebbaren Rohres 3 gegenüber dem Standrohr 2 bestimmt. Grundsätzlich sind durch die unterschiedliche Länge der Abzweigungen der Gabel G zwei Bewegungsbahnen vorgesehen, die den ausgefahrenen und den versenkten Zustand bestimmen.

Die Ausnehmung 5 hat einen Verlauf in Form einer Gabel G mit zwei Abzweigungen G1, G2, wobei eine Abzweigung G2 der zwei Abzweigungen G1, G2 kürzer als die andere Abzweigung (G1) ist. Diese unterschiedliche Länge der Abzweigungen G1 u. G2 der Gabel G erlaubt den ausgefahrenen fixierten Zustand vom verschiebbaren Rohr 3, wo sich ein Teil des verschiebbaren Rohres 3 ausserhalb des Standrohres 2 befindet, und kann zur Absperrung dienen. Der versenkte Zustand ist gegeben, wenn das verschiebbare Rohr die andere Abzweigung wählt.

Auf der Höhe der Abzweigung folgt die Ausnehmung 5 einer Richtung, die quer zur Längsrichtung der Rohre 2, 3 ist. Dies ermöglicht eine rotatorische Bewegung des verschiebbaren Rohres 3 um seine Achse.

Die Drehung, im ausgefahrenen Zustand, des verschiebbaren Rohres 3 um seine Achse bewirkt, dass die Führungsstifte 7 entweder das verschiebbare Rohr 3 im versenkten Zustand oder im fixierten ausgefahrenen Zustand halten.

Wie schon erwähnt, beinhaltet der Pfosten 1 ein Standrohr 2, das sehr einfach in den Boden eingebaut werden kann. Gekoppelt mit dem Standrohr 2, mittels mechanischer Führungen, sitzt im Standrohr 2 ein verschiebbares Rohr 3, das den im aus dem Boden ausgefahrenen Zustand sichtbaren Pfosten bildet. Das veschiebbare Rohr 3 weist einen Griff 6 auf. Durch diesen Griff 6 kann man manuell den Pfosten 1 aus dem Boden teleskopartig ausfahren.

In einer vorteilhaften Ausführungsart der Erfindung kann ein Spannseil 10 oder Band aufgerollt sein, welches herausgezogen und am nächsten Pfosten 1 eingehängt werden kann. Das Seil 10 bzw. Band 10 bleibt durch eine Feder 11 immer gespannt.

Zum Einschieben wird dann der Körper des Pfostens 1 bis zu einem Anschlag angehoben, gegeben durch den gabelförmigen Verlauf der Ausnehmung 5, und bezüglich seiner Achse gedreht, wieder versenkt und dank einem Deckel bodenbündig abgeschlossen.

Ein weiterer Vorteil des Pfostens besteht darin, dass er nach dem Herausziehen aus dem Boden die abzusperrende Fläche sofort sperrt und nach dem Versenken alles sofort wieder freigibt.

Der versenkbare Pfosten 1 kann, in einer weiteren vorteilhaften Ausführungsart, auch elektromechanisch oder hydraulisch betätigt werden, d.h. gehoben und gesenkt werden.

Nach der Erfindung weist das Standrohr 2 an seiner inneren Mantelfläche 2i ein Innengewinde A2 und das verschiebbare Rohr 3 weist ein Aussengewinde A1 auf, wobei Aussengewinde und Innengewinde so ausgebildet sind, dass das verschiebbare Rohr 3 auf das Standrohr 2 geschraubt werden kann, wenn das verschiebbare Rohr 3 sich im versenkten Zustand befindet. Mittels einer Schliessvorrichtung S kann das verschiebbare Rohr 3 im ausgefahrenen Zustand am Standrohr fixiert werden.

## Patentansprüche

1. Versenkbarer Pfosten (1) für Absperrungen, umfassend ein Standrohr (2) mit einer inneren Mantelfläche (2i) und einer äusseren Mantelfläche (2a), ein gegenüber dem Standrohr (2) verschiebbares Rohr (3), wobei das Standrohr (2) und das verschiebbare Rohr (3) teleskopisch miteinander gekoppelt sind und das verschiebbare Rohr (3) im Standrohr (2) sitzt, **dadurch gekennzeichnet, dass**
- die innere Mantelfläche (2i) mindestens eine Ausnehmung (5) aufweist,
- das verschiebbare Rohr (3) mindestens einen Führungsstift (7) aufweist,
- die Ausnehmung (5) einen Verlauf in Form einer Gabel (G) mit zwei Abzweigungen (G1, G2) hat, wobei eine Abzweigung (G2) der zwei Abzweigungen (G1, G2) kürzer als die andere Abzweigung (G1) ist,
wobei das Standrohr (2) ein Innengewinde (A2) aufweist und das verschiebbare Rohr (3) ein Aussengewinde (A1) aufweist, wobei Aussengewinde und Innengewinde so ausgebildet sind, dass das verschiebbare Rohr (3) auf das Standrohr (2) geschraubt werden kann, wenn das verschiebbare Rohr (3) sich im versenkten Zustand befindet.

2. Versenkbarer Pfosten nach Patentanspruch 1, **dadurch gekennzeichnet, dass** das Standrohr (2) und das verschiebbare Rohr (3) beide aus Aluminium und/oder einer Aluminiumlegierung bestehen.

3. Versenkbarer Pfosten nach einem der vorhergehenden Patentansprüche, **dadurch gekennzeichnet, dass** ein herausziehbares Spannelement (10), insbesondere ein Spannseil oder ein Band, im verschiebbaren Rohr (3) vorhanden ist.

4. Verwendung vom Pfosten (1) gemäss einem der vorhergehenden Ansprüche als Begrenzungspfahl oder Absperrstange.

## Claims

1. Retractable post (1) for barriers, comprising a stand pipe (2), with an inner lateral surface (2i) and an outer lateral surface (2a), a slidable pipe (3) opposed to the stand pipe (2), in which the stand pipe (2) and the slidable pipe (3) are telescopically coupled with each other and the slidable pipe (3) is housed in the stand pipe (2), **characterized in that**
- the inner lateral surface (2i) has at least a recess (5),
- the slidable pipe (3) has at least an alignment pin (7),
- the recess (5) has development with the shape of a bracket (G) with two branching-off sections (G1 and G2), where one (G2) of the two branching-off sections (G1 and G2) is shorter than the other (G1),
where the stand pipe (2) has an internal thread (A2) and the slidable pipe (3) has an external thread (A1), so that the external and internal threads are so realized, that the slidable pipe (3) can be screwed on the stand pipe (2), when the slidable pipe (3) is in the retracted condition.

2. Retractable post according to claim 1, **characterized in that** the stand pipe (2) and the slidable pipe (3) are both made of aluminum or aluminum alloy.

3. Retractable post according to one of preceding claims, **characterized in that** an extractable traction element (10), particularly a traction wire or a band, is present on the slidable pipe (3).

4. Use of posts (1) according to one of preceding claims, as a limiting pole or a restraint rod.

## Revendications

1. Mât rétractable (1) pour des blocages, comprenant un tube fixe (2), avec une face latérale intérieure (2i) et une face latérale extérieure (2a), un tube mobile (3) opposé au tube fixe (2), dans lequel le tube fixe (2) et le tube mobile (3) sont couplés par une façon télescopique un avec l'autre et le tube mobile (3) est logé dans le tube fixe (2), **caractérisé en ce que**
- la face de revêtement intérieure (2i) présente au moins une cavité (5),
- le tube mobile (3) présente au moins une tige de guidage (7),
- la cavité (5) a un développement en forme d'une fourchette (G) avec deux branches (G1 et G2), tandis qu'une branche (G2) des deux branches (G1 et G2) est plus courte par rapport à l'autre branche (G1),
le tube fixe (2) présentant un filetage intérieur (A2) et le tube mobile (3) présentant un filetage extérieur (A1), d'où les filetages extérieur et intérieur sont réalisés de telle manière, que le tube mobile (3) peut être vissé sur un tube fixe (2), quand le tube mobile (3) se trouve dan la condition rétractée.

2. Mât rétractable selon la revendication 1, **caractérisé en ce que** le tube fixe (2) et le tube mobile (3) sont formés les deux en aluminium et/ou en un alliage d'aluminium.

3. Mât rétractable selon une des revendications précédentes, **caractérisé en ce qu'**un élément de traction (10) rétractable, en particulier un câble de traction ou un ruban, est présent dans le tube mobile (3).

4. Emploi de mâts (1) selon une des revendications précédentes à forme d'un pôle de restriction ou d'une barre de verrouillage.
